# EUROPÄISCHE PATENTSCHRIFT

(11) **EP 3 837 394 B1**
(45) Veröffentlichungstag und Bekanntmachung des Hinweises auf die Patenterteilung: **12.06.2024**
(21) Anmeldenummer: 19749318.2
(22) Anmeldetag: 31.07.2019
(51) Int. Cl.: D21F 1/46, D21F 3/04, D21F 5/04, D21F 7/00, D21F 9/02, D21F 5/02, D21F 11/02

(54) **PAPIERMASCHINE UND VERFAHREN ZUR HERSTELLUNG EINER PAPIER- ODER KARTONBAHN**
PAPER MACHINE AND METHOD FOR PRODUCING A PAPER OR PAPERBOARD WEB
MACHINE À PAPIER ET PROCÉDÉ POUR LA FABRICATION D'UNE BANDE DE PAPIER OU DE CARTON

(30) Priorität: 14.08.2018 DE 102018119686
(43) Veröffentlichungstag der Anmeldung: 23.06.2021
(73) Patentinhaber: Voith Patent GmbH, 89522 Heidenheim (DE)
(72) Erfinder: LEIGRAF, Reinhard, 88273 Fronreute (DE); HEIDT, Thorsten, 88212 Ravensburg (DE)
(74) Vertreter: Voith Patent GmbH - Patentabteilung
(86) Internationale Anmeldenummer: PCT/EP2019/070674
(87) Internationale Veröffentlichungsnummer: WO 2020/035318

(56) Entgegenhaltungen:
- EP-A1- 0 598 991
- EP-A1- 0 795 642
- EP-A1- 1 624 104
- EP-A2- 1 160 377
- WO-A1-02/35001
- WO-A1-2007/003504
- DE-A1-102005 000 046

## Beschreibung

Die Erfindung betrifft eine Papiermaschine zur Herstellung einer Papier- oder Kartonbahn umfassend einen Stoffauflauf, einen Former zur Blattbildung, eine Pressenpartie zur Entwässerung sowie eine Trockenpartie zur Trocknung der Bahn, wobei die Bahn innerhalb der Pressenpartie durch wenigstens zwei Pressspalte geführt wird, gemeinsam mit beidseitig je einem endlos umlaufenden, wasseraufnehmenden Entwässerungsband durch den ersten Pressspalt und gemeinsam mit nur einem Entwässerungsband durch den letzten Pressspalt läuft.

Die Erfindung betrifft ebenso ein Verfahren zur Herstellung einer Papier- oder Kartonbahn, welche einen Füllstoffgehalt zwischen 20 und 42% aufweist, insbesondere mit einer erfindungsgemäßen Maschine.

Derartige Anlagen sind seit langem bekannt, z.B. aus WO 2007/003504 A1, wobei insbesondere die Herstellung von Dekorpapieren wegen des hohen Füllstoffanteils bei hohen Maschinengeschwindigkeiten Probleme bereitet. Diese Papiere sind markierempfindlich und weisen eine relativ geringe Nassfestigkeit auf.

Hinzu kommt die große Bahnbreitenvariation bei diesen Spezialpapieren.

Die Aufgabe der Erfindung ist es daher einen sicheren Betrieb auch bei hohen Maschinengeschwindigkeiten zu ermöglichen.

Erfindungsgemäß wurde die Aufgabe hinsichtlich der Papiermaschine durch die Merkmale des Anspruchs 1 gelöst.

Ferner ist vorteilhaft, dass nach dem ersten Pressspalt dessen unteres Entwässerungsband von der Bahn weggeführt wird, das gegenüberliegende, obere Entwässerungsband die Bahn an ein unteres Entwässerungsband des zweiten und letzten Pressspaltes übergibt und dieser zweite Pressspalt verlängert ausgebildet ist.

Diese auf zwei Pressspalte begrenzte Pressenpartie ist mit relativ wenig Aufwand verbunden und gewährleistet wegen der beiden Entwässerungsbänder bereits eine sehr hohe Entwässerungsleistung im ersten Pressspalt.

Je nach Bedarf kann der erste Pressspalt von zwei zylindrischen Presswalzen gebildet werden oder verlängert ausgeführt sein.

Auf jeden Fall wird die Bahn vom Beginn des Formers bis zum letzten Pressspalt der Pressenpartie ständig von einem Band oder einer Walze geführt, was einem Abriss auch bei höheren Maschinengeschwindigkeiten entgegenwirkt.

Im letzten, d.h. zweiten Pressspalt erfolgt eine schonende, aber intensive Entwässerung im verlängerten Pressspalt nach unten in das Entwässerungsband dieses Pressspaltes.

Mit Vorteil sollte der verlängerte, zweite Pressspalt von einer unteren Schuh-Presswalze mit flexiblem Walzenmantel und einer zylindrischen, oberen Presswalze gebildet werden. Nach dem zweiten Pressspalt läuft die Bahn allein bis zur Übergabe an ein luftdurchlässiges Trockensieb der Trockenpartie an der glatten Mantelfläche der oberen Presswalze entlang. Die glatte Mantelfläche der oberen Presswalze sorgt für eine gute Bahnführung, aber auch für eine relativ glatte Oberfläche der Bahnoberseite.

Nach dem zweiten Presspalt hat die Bahn einen Trockengehalt von mindestens 45%, insbesondere zwischen 50 und 60%, so dass ein erster, kurzer freier Zug, in dem die Bahn ungestützt verläuft, realisiert werden kann. Hierbei sollte das Trockensieb im Bereich der Bahnübernahme eine, von der oberen Presswalze geringfügig beabstandete und besaugte Leitwalze umschlingen.

Innerhalb der Trockenpartie wird die Bahn mit Vorteil von wenigstens einem Trockensieb mänderförmig abwechselnd über beheizte Trockenzylinder und Leitwalzen geführt wird, wobei dem ersten, auf die Pressenpartie folgenden Trockenzylinder wenigstens ein Schaber zugeordnet ist.

Über diesen Schaber können von der Bahn abgetrennte Ränder vom Trockenzylinder abgeführt werden. Hierzu ist es vorteilhaft, wenn unter und zwischen dem ersten Trockenzylinder und der folgenden Leitwalze ein Pulper angeordnet ist.

Zur Gewährleistung einer sicheren Führung der Bahn am Trockensieb sollte zwischen dem ersten Trockenzylinder und der folgenden Leitwalze auf der bahnabgewandten Seite des Trockensiebes eine Saugeinrichtung angeordnet sein, deren auf die Bahn gerichtete Saugbreite zur Anpassung an unterschiedliche Bahnbreiten und Bahnlagen quer zur Bahnlaufrichtung veränderbar ist.

Um einem Weiterlaufen der abgetrennten Bahnränder nach dem ersten Trockenzylinder am Trockensieb entgegenzuwirken, ist es vorteilhaft, wenn zwischen dem ersten Trockenzylinder und der folgenden Leitwalze auf der bahnabgewandten Seite des Trockensiebes im Bereich wenigstens eines Bahnrandes zumindest eine Blaseinrichtung angeordnet ist, deren auf den jeweiligen Bahnrand gerichtete Blasbreite zur Anpassung an Lage und Breite des Bahnrandes quer zur Bahnlaufrichtung veränderbar ist.

Die Ablösung der Bahnränder kann noch dadurch unterstützt werden, dass der erste Trockenzylinder eine Keramikbeschichtung aufweist.

Hinsichtlich des Verfahren zur Herstellung einer Papier- oder Kartonbahn, insbesondere einer Dekorpapierbahn, welche einen Füllstoffgehalt zwischen 20 und 42% aufweist, ist wesentlich, dass die Bahn im Former zumindest im Wesentlichen nur nach unten entwässert wird und durch den letzten Pressspalt der Pressenpartie nur gemeinsam mit einem unteren Entwässerungsband läuft, wie in Anspruch 11 definiert.

Auf diese Weise bleibt die Bahnoberseite weitestgehend markierungsfrei.

Daher ist es von Vorteil, wenn die Bahn im Former ausschließlich nach unten entwässert wird und dementsprechend der Former ein oder mehrere endlos über Leitwalzen geführte wasserdurchlässige Formiersiebe besitzt, welche ausschließlich unter der Bahn verlaufen.

Außerdem wird die Bahn vom Former bis zum letzten Presspalt immer von einem Element gestützt.

Besonders eignet sich die Erfindung für Bahnen mit einem hohen Füllstoffgehalt zwischen 30 und 50%, vorzugsweise zwischen 35 und 50% und insbesondere zwischen 35 und 40% und/oder einem Füllstoff, der zumindest überwiegend von Titandioxid gebildet wird.

Nachfolgend soll die Erfindung an zwei Ausführungsbeispielen näher erläutert werden. In der beigefügten Zeichnung zeigt:
Figur 1: ein Anlagenschema eines ersten Teiles einer Papiermaschine zur Herstellung von Dekorpapier und
Figur 2: eine alternative Pressenpartie davon.

Das Dekorpapier weist einen hohen Füllstoffgehalt zwischen 20 und 42%, insbesondere zwischen 35 und 40% auf. Der Füllstoff wird dabei im Wesentlichen oder ausschließlich von Titandioxid gebildet.

Diese Spezialpapiere sind nicht allzu reißfest und sehr markierempfindlich. Außerdem erfolgt die Herstellung meist mit einer relativ großen Bahnbreitenvariation.

Vom Stoffauflauf 2 wird die Stoffsuspension über die Bahnbreite gleichmäßig verteilt auf das untere, endlos umlaufende Formiersieb 19 des angrenzenden Formers 3 aufgebracht.

Im Former 3 kommt es zur Blattbildung infolge Entwässerung durch das wasserdurchlässige, über Leitwalzen 18 geführte Formiersieb 19, d.h. die Entwässerung erfolgt ausschließlich nach unten. Diese Entwässerung wird mittels Unterdruck gefördert, welcher von unter dem Formiersieb 19 vorhandenen Foils und Saugkästen 20 ausgeht.

Eine im Former 3 nur leicht auf der Bahn 1 aufliegende Vordruckwalze 21 ist mit einem Sieb bespannt und dient der Durchsichtsvergleichmäßigung und bei Bedarf auch zum Aufbringen von Wasserzeichen.

Da nur die Unterseite der Bahn 1 mit einem Formiersieb 19 in Kontakt kommt, bleibt die Oberseite weitestgehend markierungsfrei.

Die Bahn 1 wird dann vom Formiersieb 19 an ein wasseraufnehmendes, oberes Entwässerungsband 4 der Pressenpartie übergeben.

Dieses Entwässerungsband 4 führt die Bahn 1 anschließend gemeinsam mit einem unter der Bahn 1 verlaufenden, wasseraufnehmenden Entwässerungsband 5 durch einen ersten Pressspalt der Pressenpartie.

Dieser Pressspalt wird gemäß Figur 1 von einer unteren zylindrischen Presswalze 22 und einer oberen, besaugten Presswalze 23 gebildet.

Nach dem ersten Pressspalt wird das untere Entwässerungsband 5 von der Bahn 1 weggeführt, wobei die Bahn 1 mit dem oberen Entwässerungsband 4 die obere Presswalze 23 nachumschlingt. Dabei sorgt der Unterdruck der oberen Presswalze 23 für eine sichere Führung am oberen Entwässerungsband 4.

Im Unterschied hierzu wird der erste Pressspalt bei Figur 2 von einer unteren Schuh-Presswalze 22 und einer oberen, zylindrischen Presswalze 23 gebildet. Nach diesem verlängerten Pressspalt wird die Bahn 1 zwischen beiden Entwässerungsbändern 4,5 geführt. Erst im Umschlingungsbereich einer besaugten Leitwalze des oberen Entwässerungsbandes 4 wird das untere Entwässerungsband 5 von der Bahn 1 weggeführt.

Hiernach wird die Bahn 1 in beiden Fällen vom oberen Entwässerungsband 4 an ein unteres Entwässerungsband 6 eines zweiten und letzten Pressspaltes der Pressenpartie übergeben. Die Übernahme wird dabei von einer vom unteren Entwässerungsband 6 umschlungenen, besaugten Leitwalze 24 unterstützt.

Der zweite Pressspalt ist verlängert ausgebildet und wird hierzu von einer unteren Schuh-Presswalze 7 und einer oberen, zylindrischen Presswalze 8 mit glatter Mantelfläche gebildet.

Schuh-Presswalzen 7 besitzen einen flexiblen Walzenmantel, der von einem Pressschuh mit konkaver Pressfläche zur Bildung eines verlängerten Pressspaltes zur zylindrischen Gegen-Presswalze 8 gedrückt wird. Sie ermöglichen wegen der verlängerten Verweilzeit der Bahn 1 im Pressspalt eine intensive und dennoch schonende Entwässerung.

Weil die Bahn 1 im ersten Pressspalt einen relativ hohen Feuchtegehalt hat, wird dort nicht immer ein verlängerter Pressspalt benötigt.

Die wasseraufnehmenden Entwässerungsbänder 4,5,6 sind als endlos umlaufende Pressfilze ausgebildet.

Die besaugte Presswalze 23 wie auch die besaugten Leitwalzen 10,12 haben einen perforierten Walzenmantel, dessen Innenraum, zumindest teilweise mit einer Unterdruckquelle verbunden ist.

Da die Bahn 1 nur gemeinsam mit einem unteren Entwässerungsband 6 durch den zweiten Presspalt läuft und die obere Presswalze 8 dieses Pressspaltes eine glatte Mantelfläche aufweist, ist die Oberseite der Bahn 1 am Ende der Pressenpartie glatter als die Unterseite. Unterstützt wird dies noch dadurch, dass bereits im Former 3 eine markierungsarme Oberseite der Bahn 1 erzeugt wurde.

Nach dem zweiten Pressspalt wird das untere Entwässerungsband 6 von der Bahn 1 weg und die Bahn 1 allein am Mantel der glatten zylindrischen Presswalze 8 bis zur Übergabe an ein luftdurchlässiges Trockensieb 9 einer folgenden Trockenpartie zur Trocknung der Bahn 1 weitergeführt.

Um die Übergabe an das luftdurchlässige Trockensieb 9 zu unterstützen, umschlingt diese während der Übernahme eine, von der oberen Presswalze 8 geringfügig beabstandete und besaugte Leitwalze 10.

Zwischen der oberen Presswalze 8 und dem Trockensieb 9 läuft die Bahn 1 mit einem kurzen freien Zug, d.h. ungestützt. Damit dies nicht zu einer wesentlichen Erhöhung der Abrissgefahr führt, sollte der Trockengehalt der Bahn 1 bei diesem ersten freien Zug mindestens 45% betragen.

Im Ergebnis werden so Maschinengeschwindigkeiten von wesentlich über 1.000 m/min möglich.

In der Trockenpartie wird die Bahn 1 vom Trockensieb 9 gestützt, mäanderförmig abwechselnd über beheizte Trockenzylinder 11 und besaugte Leitwalzen 12 geführt.

Dabei sind dem ersten Trockenzylinder 11 der Trockenpartie ein Abnahme-Schaber 15 sowie eventuell auch noch ein folgender Reinigungs-Schaber zugeordnet. Der Abnahme-Schaber 15 trennt die Bahn 1 oder deren Überführstreifen beim Überführen vom Trockenzylinder 11 und leitet diese dann in einen unter und zwischen dem ersten Trockenzylinder 11 und der folgenden Leitwalze 12 befindlichen Pulper 14.

Zusätzlich kann der erste Trockenzylinder 11 auch eine Keramikbeschichtung aufweisen, was das Ablösen der Bahn 1 oder Teilen davon erleichtert.

Um das Überführen der Bahn 1 sicher und stabil zu gestalten, sind zwischen dem ersten Trockenzylinder 11 und der folgenden Leitwalze 12 auf der bahnabgewandten Seite des Trockensiebes 9 eine Saugeinrichtung 13 sowie eine Blaseinrichtung 17 angeordnet.

Der Unterdruck der Saugeinrichtung 13 verbessert die Haftung der Bahn 1 oder eines Überführstreifens am Trockensieb 9.

Demgegenüber fördert die Blaseinrichtung 17 das Ablösen der Bahn 1, insbesondere jedoch des Überführstreifens am Bahnrand vom Trockensieb 9.

Zur Anpassung an die aktuelle Lage und Breite der Bahn 1 sind die auf die Bahn 1 gerichtete Saugbreite sowie Blasbreite quer zur Bahnlaufrichtung 16 veränderbar.

## Patentansprüche

1. Papiermaschine zur Herstellung einer Papier- oder Kartonbahn (1), insbesondere einer Dekorpapierbahn (1), mit einem Füllstoffgehalt zwischen 20 und 42%, umfassend einen Former (3) zur Blattbildung und eine Pressenpartie zur Entwässerung, welche zumindest einen letzten Pressspalt aufweist, wobei der Former (3) ein oder mehrere endlos über Leitwalzen (18) geführte wasserdurchlässige Formiersiebe (19) besitzt, welche ausschließlich unter der Bahn (1) verlaufen und dass die Bahn (1) gemeinsam mit nur einem unteren Entwässerungsband (6) durch den letzten Pressspalt läuft.

2. Papiermaschine nach Anspruch 1, wobei die Papiermaschine einen Stoffauflauf (2) umfasst, sowie eine Trockenpartie zur Trocknung der Bahn (1), wobei die Pressenpartie wenigstens zwei Pressspalte aufweist und Bahn (1) gemeinsam mit beidseitig je einem endlos umlaufenden, wasseraufnehmenden Entwässerungsband (4,5) durch einen ersten Pressspalt geführt wird,
und wobei nach dem ersten Pressspalt dessen unteres Entwässerungsband (5) von der Bahn (1) weggeführt wird, das gegenüberliegende, obere Entwässerungsband (4) die Bahn (1) an ein unteres Entwässerungsband (6) des zweiten und letzten Pressspaltes übergibt und dieser zweite Pressspalt verlängert ausgebildet ist

3. Papiermaschine nach Anspruch 2, wobei der verlängerte, zweite und letzte Pressspalt von einer unteren Schuh-Presswalze (7) mit flexiblem Walzenmantel und einer zylindrischen, oberen Presswalze (8) gebildet wird, wobei die Bahn (1) nach dem zweiten Pressspalt allein bis zur Übergabe an ein luftdurchlässiges Trockensieb (9) der Trockenpartie an der glatten Mantelfläche der oberen Presswalze (8) mitläuft.

4. Papiermaschine nach Anspruch 3 wobei die Papier- oder Kartonbahn (1) zwischen der oberen Presswalze (8) und dem Trockensieb (9) ungestützt in einem ersten freien Zug geführt ist.

5. Papiermaschine nach einem der vorherigen Ansprüche, wobei die Bahn (1) innerhalb der Trockenpartie von wenigstens einem Trockensieb (9) mäanderförmig abwechselnd über beheizte Trockenzylinder (11) und Leitwalzen (12) geführt wird, wobei dem ersten, auf die Pressenpartie folgenden Trockenzylinder (11) wenigstens ein Schaber (15) zugeordnet ist.

6. Papiermaschine nach Anspruch 5, wobei unter und zwischen dem ersten Trockenzylinder (11) und der folgenden Leitwalze (12) ein Pulper (14) angeordnet ist.

7. Papiermaschine nach Anspruch 5 oder 6, wobei zwischen dem ersten Trockenzylinder (11) und der folgenden Leitwalze (12) auf der bahnabgewandten Seite des Trockensiebes (9) eine Saugeinrichtung (13) angeordnet ist, deren auf die Bahn (1) gerichtete Saugbreite quer zur Bahnlaufrichtung (16) veränderbar ist.

8. Papiermaschine nach einem der Ansprüche 5 bis 7, wobei zwischen dem ersten Trockenzylinder (11) und der folgenden Leitwalze (12) auf der bahnabgewandten Seite des Trockensiebes (9) im Bereich wenigstens eines Bahnrandes zumindest eine Blaseinrichtung (17) angeordnet ist, deren auf den Bahnrand gerichtete Blasbreite quer zur Bahnlaufrichtung (16) veränderbar ist.

9. Papiermaschine nach einem der Ansprüche 5 bis 8, wobei der erste Trockenzylinder (11) eine Keramikbeschichtung aufweist.

10. Papiermaschine nach einem der vorhergehenden Ansprüche, wobei der Former (3) eine nur leicht auf der Bahn (1) aufliegende Vordruckwalze (21) aufweist.

11. Verfahren zur Herstellung einer Papier- oder Kartonbahn (1), welche einen Füllstoffgehalt zwischen 20 und 42% aufweist mit einer Maschine nach einem der vorhergehenden Ansprüche, wobei die Bahn (1) im Former (3) zumindest im Wesentlichen nur nach unten entwässert wird und durch den letzten Pressspalt der Pressenpartie nur gemeinsam mit einem unteren Entwässerungsband (6) läuft.

12. Verfahren nach Anspruch 11, wobei die Bahn (1) im Former (3) ausschließlich nach unten entwässert wird.

13. Verfahren nach Anspruch 11 oder 12, wobei der Füllstoffgehalt der Bahn (1) zwischen 35 und 40% liegt.

14. Verfahren nach einem der Ansprüche 11 bis 13, wobei der Füllstoff zumindest überwiegend von Titandioxid gebildet wird.

15. Verfahren nach einem der Ansprüche 11 bis 14, wobei der Trockengehalt der Bahn (1) beim ersten freien Zug zwischen der oberen Presswalze (8) und dem Trockensieb (9) mindestens 45% beträgt.

## Claims

1. Paper machine for producing a paper or paperboard web (1), in particular a decorative paper web (1), with a filler content between 20 and 42%, comprising a former (3) for sheet formation and a pressing section for dewatering which has at least one final pressure nip, wherein the former (3) comprises one or more endless water-permeable forming fabrics (19) which are guided over guiding rollers (18) and run exclusively below the web (1), and the web (1) runs through the last pressure nip together with only one lower dewatering belt (6).

2. Paper machine according to Claim 1, wherein the paper machine has a headbox (2) and a drying section for drying the web (1), wherein the pressing section has at least two pressure nips and the web (1) is guided through a first pressure nip together with an endlessly circulating, water-absorbing dewatering belt (4, 5) on both sides, and wherein after the first pressure nip in which the lower dewatering belt (5) is guided away from the web (1), the opposite upper dewatering belt (4) transfers the web (1) to a lower dewatering belt (6) of the second and last pressure nip, and this second pressure nip is formed elongated.

3. Paper machine according to Claim 2, wherein the elongated second and last pressure nip is formed by a lower shoe pressing roller (7) with flexible roller casing and a cylindrical upper pressing roller (8), wherein after the second pressure nip, the web (1) runs alone until the transfer to an air-permeable dryer fabric (9) of the drying section on the smooth casing surface of the upper pressing roller (8).

4. Paper machine according to Claim 3, wherein the paper or paperboard web (1) is guided unsupported in a first free travel between the upper pressing roller (8) and the dryer fabric (9).

5. Paper machine according to any of the preceding claims, wherein inside the drying section, the web (1) is guided by at least one dryer fabric (9) meandering alternately over heated dryer cylinders (11) and guiding rollers (12), wherein at least one ductor (15) is assigned to the first dryer cylinder (11) following the pressing section.

6. Paper machine according to Claim 5, wherein a pulper (14) is arranged below and between the first dryer cylinder (11) and the following guiding roller (12).

7. Paper machine according to Claim 5 or 6, wherein a suction device (13) is arranged between the first dryer cylinder (11) and the following guiding roller (12) on the side of the dryer fabric (9) facing away from the web, the suction width of which device directed at the web (1) is variable transversely to the web running direction (16).

8. Paper machine according to any of Claims 5 to 7, wherein at least one blowing device (17) is arranged between the first dryer cylinder (11) and the following guiding roller (12) on the side of the dryer fabric (9) facing away from the web in the region of at least one web edge, the blowing width of which device directed at the web edge is variable transversely to the web running direction (16).

9. Paper machine according to any of Claims 5 to 8, wherein the first dryer cylinder (11) has a ceramic coating.

10. Paper machine according to any of the preceding claims, wherein the former (3) has a dandy roller (21) resting only lightly on the web (1).

11. Method for producing a paper or paperboard web (1) which has a filler content between 20 and 42%, with a machine according to any of the preceding claims, wherein the web (1) is at least substantially only dewatered downward in the former (3) and runs through the last pressure nip of the pressing section only together with a lower dewatering belt (6).

12. Method according to Claim 11, wherein the web (1) is dewatered exclusively downward in the former (3).

13. Method according to Claim 11 or 12, wherein the filler content of the web (1) is between 35 and 40%.

14. Method according to any of Claims 11 to 13, wherein the filler is formed at least largely from titanium dioxide.

15. Method according to any of Claims 11 to 14, wherein the dry content of the web (1) on the first free travel between the upper pressing roller (8) and the dryer fabric (9) is at least 45%.

## Revendications

1. Machine à papier pour la fabrication d'une bande de papier ou de carton (1), notamment d'une bande de papier décoratif (1), avec une teneur en charge comprise entre 20 et 42 %, comprenant un formeur (3) pour la formation de feuilles et une section de pressage pour l'égouttage, qui présente au moins une dernière fente de pressage, le formeur (3) possédant une ou plusieurs toiles de formation (19) perméables à l'eau, conduites sans fin sur des rouleaux de guidage (18), qui s'étendent exclusivement sous la bande (1), et la bande (1) passant conjointement avec seulement une courroie d'égouttage inférieure (6) à travers la dernière fente de pressage.

2. Machine à papier selon la revendication 1, dans laquelle la machine à papier comprend une caisse de tête (2), ainsi qu'une section de séchage pour sécher la bande (1), la section de pressage présentant au moins deux fentes de pressage et la bande (1) étant conduite à travers une première fente de pressage conjointement avec, des deux côtés, une courroie d'égouttage (4, 5) absorbant l'eau, circulant sans fin,
et dans laquelle, après la première fente de pressage, sa courroie d'égouttage inférieure (5) est éloignée de la bande (1), la courroie d'égouttage supérieure opposée (4) transfère la bande (1) à une courroie d'égouttage inférieure (6) de la deuxième et dernière fente de pressage, et cette deuxième fente de pressage est réalisée sous forme prolongée.

3. Machine à papier selon la revendication 2,
dans laquelle
la deuxième et dernière fente de pressage prolongée est formée par un rouleau de pressage inférieur à sabot (7) à enveloppe de rouleau flexible et un rouleau de pressage supérieur cylindrique (8), la bande (1) se déplaçant seule après la deuxième fente de pressage jusqu'au transfert à une toile de séchage perméable à l'air (9) de la section de séchage sur la surface d'enveloppe lisse du rouleau de pressage supérieur (8).

4. Machine à papier selon la revendication 3,
dans laquelle
la bande de papier ou de carton (1) est conduite entre le rouleau de pressage supérieur (8) et la toile de séchage (9) sans être soutenue dans une première traction libre.

5. Machine à papier selon l'une quelconque des revendications précédentes,
dans laquelle
la bande (1) est conduite en méandres à l'intérieur de la section de séchage par au moins une toile de séchage (9} en passant alternativement sur des cylindres de séchage chauffés (11) et des rouleaux de guidage (12), au moins un racloir (15) étant associé au premier cylindre de séchage (11) qui suit la section de pressage.

6. Machine à papier selon la revendication 5,
dans laquelle
un pulpeur (14) est agencé sous et entre le premier cylindre de séchage (11) et le rouleau de guidage (12) suivant.

7. Machine à papier selon la revendication 5 ou 6, dans laquelle
entre le premier cylindre de séchage (11) et le rouleau de guidage suivant (12), sur le côté de la toile de séchage (9) détourné de la bande, est agencé un dispositif d'aspiration (13) dont la largeur d'aspiration dirigée vers la bande (1) peut être modifiée transversalement à la direction de défilement de la bande (16) .

8. Machine à papier selon l'une quelconque des revendications 5 à 7,
dans laquelle
entre le premier cylindre de séchage (11) et le rouleau de guidage suivant (12), sur le côté de la toile de séchage (9) détourné de la bande, dans la zone d'au moins un bord de bande, est agencé au moins un dispositif de soufflage (17) dont la largeur de soufflage dirigée vers le bord de bande peut être modifiée transversalement à la direction de défilement de la bande (16).

9. Machine à papier selon l'une quelconque des revendications 5 à 8,
dans laquelle
le premier cylindre de séchage (11) présente un revêtement céramique.

10. Machine à papier selon l'une quelconque des revendications précédentes, dans laquelle le formeur (3) présente un rouleau de pré-pression (21) qui ne repose que légèrement sur la bande (1).

11. Procédé de fabrication d'une bande de papier ou de carton (1) présentant une teneur en charge comprise entre 20 et 42 % avec une machine selon l'une quelconque des revendications précédentes, dans lequel
la bande (1) n'est égouttée dans le formeur (3) au moins essentiellement que vers le bas et ne passe à travers la dernière fente de pressage de la section de pressage que conjointement avec une courroie d'égouttage inférieure (6) .

12. Procédé selon la revendication 11,
dans lequel
la bande (1) est égouttée exclusivement vers le bas dans le formeur (3).

13. Procédé selon la revendication 11 ou 12,
dans lequel
la teneur en charge de la bande (1) est comprise entre 35 et 40 %.

14. Procédé selon l'une quelconque des revendications 11 à 13,
dans lequel
la charge est formée au moins majoritairement de dioxyde de titane.

15. Procédé selon l'une quelconque des revendications 11 à 14,
dans lequel
la teneur en matière sèche de la bande (1) lors de la première traction libre entre le rouleau de pressage supérieur (8) et la toile de séchage (9) est d'au moins 45 %.
